# EUROPÄISCHE PATENTSCHRIFT

(11) **EP 1 004 539 B1**
(45) Veröffentlichungstag und Bekanntmachung des Hinweises auf die Patenterteilung: **04.08.2004**
(21) Anmeldenummer: 99123457.6
(22) Anmeldetag: 25.11.1999
(51) Int. Cl.: B66B 23/10, B66B 23/12, B66B 23/14, B65G 39/20

(54) **Einrichtung zur Befestigung von Laufrollen einer Fahrtreppenstufe oder einer Fahrsteigpalette**
Device for fastening rollers of escalator step or conveyor pallet
Dispositif de fixation des galets d'une marche d'escalier roulant ou d'une palette de convoyeur

(30) Priorität: 25.11.1998 EP 98811163
(43) Veröffentlichungstag der Anmeldung: 31.05.2000
(73) Patentinhaber: INVENTIO AG, 6052 Hergiswil NW (CH)
(72) Erfinder: Babler, Walter, 2380 Perchtoldsdorf (AT)

(56) Entgegenhaltungen:
- DE-C- 4 134 626
- GB-A- 1 373 795

## Beschreibung

Die Erfindung betrifft eine Fahrtreppenstufe oder eine Fahrsteigpalette mit einer Einrichtung zur Befestigung einer Laufrolle der Fahrtreppenstufe oder der Fahrsteigpalette, wobei ein Laufrollenlager zur Aufnahme der Laufrolle an einem Stufenkörper bzw. Palettenkörper angeordnet ist.

Aus der Schrift WO 95/23758 ist eine Fahrtreppenstufe bekannt geworden mit im Gusskörper integrierten Trägern. Je Stufenseite ist ein Träger angeordnet, wobei am Träger eine Befestigung für die Transportkette und eine Befestigung für die Laufrolle vorgesehen ist. Für die Befestigung der Laufrolle ist ein im Träger eingegossener Bolzen vorgesehen, der als Lagersitz für die Laufrolle dient.

Mit der Patentschrift GB 1 373 795 ist eine Fahrtreppenstufe bekannt geworden, bei der der Stufenkörper mittels Druckgussverfahren aus Leichtmetall hergestellt wird. Ein als Lager für die Laufrolle dienender Stahlbolzen wird miteingegossen.

Ein Nachteil der bekannten Einrichtungen liegt darin, dass die Herstellung der Fahrtreppenstufe bzw. der Fahrsteigpalette wegen des Eingiessens der Lagerbolzen kompliziert und teuer ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Fahrtreppenstufe bzw. eine Fahrsteigpalette vorzuschlagen, die rationell und kostenoptimiert fertigbar ist.

Die durch die Erfindung erreichten Vorteile sind im wesentlichen darin zu sehen, dass der Herstellungsvorgang der Stufe bzw. der Palette vereinfacht wird, weil keine Einlegeteile mehr notwendig sind. Ausserdem wird die Herstellung der Gussform bzw. Pressform vereinfacht. Dank der vorgefertigten und mit der Stufe bzw. Palette in einem Stück herstellbaren Befestigung für die Laufrolle werden die Rollenmontage und die Mittel dazu auch vereinfacht. Durch die Vereinfachung des Herstellungsvorganges, der Gussform bzw. Pressform sowie der Montage der Laufrolle sind gesamthaft wesentliche Kosteneinsparungen möglich. Ausserdem können Ersatzrollen leicht und schnell ausgetauscht werden.

Im folgenden wird die Erfindung anhand von ein Ausführungsbeispiel darstellenden Zeichnungen näher erläutert.

Es zeigen:
- Fig. 1: einen Stufenkörper einer Fahrtreppenstufe,
- Fig. 2: eine Seitenansicht eines Stufenkörpers und
- Fig. 3: Einzelheiten einer Befestigung für eine Laufrolle.

In den Fig. 1 bis 3 ist mit 1 eine Fahrtreppenstufe bezeichnet, die im wesentlichen aus einem beispielsweise aus Aluminium oder Kunststoff gefertigten Stufenkörper 2 und aus Befestigungen für Laufrollen 3 mit Laufflächen 3.1 besteht. Fahrsteigpaletten haben einen vergleichbaren Aufbau. Im weiteren Beschreibungsverlauf wird der Einfachheit wegen lediglich auf eine Fahrtreppenstufe Bezug genommen, die Ausführungen gelten aber ebenso für eine Fahrsteigpalette. An der Unterseite des Stufenkörpers 2 weist der Stufenkörper 2 je Seite einen Träger 4 auf, wobei am oberen Trägerende eine erste Befestigung 5 für eine nicht dargestellte Transportkette und am unteren Trägerende eine zweite Befestigung 6 für die auch Schlepprolle genannte Laufrolle 3 vorgesehen sind.

Fig. 3 zeigt einen in Fig. 1 mit A bezeichneten Ausschnitt der zweiten, als Fortsatz des Stufenkörpers 2 ausgebildeten Befestigung 6, bestehend aus einem Ausleger 7 und einem Lagerbolzen 8 mit einer Bohrung 9, wobei Stufenkörper 2, Träger 4, erste Befestigung 5, Ausleger 7, Lagerbolzen 8 und Bohrung 9 aus einem Stück gefertigt sind. Der mit einer Schulter 10 versehene Lagerbolzen 8 kann für ein einen Innenring 12 und einen Aussenring 15 aufweisendes Lager 11 der Laufrolle 3 gefertigt werden. Weder der Lagerbolzen 8 noch die Bohrung 9 brauchen nachbearbeitet zu werden. Das Lager 11 ist auf den Lagerbolzen 8 aufschiebbar, wobei der Innenring 12 des Lagers 11 an der Schulter 10 ansteht. Um den Arbeitsgang des Gewindeschneidens zu sparen, wird zur Fixierung des Lagers 11 eine als Furchschraube ausgebildete Schraube 13 verwendet. Die Furchschraube 13 formt plastisch ein exaktes Innengewinde in die Bohrung 9. Beim Festziehen der Schraube 13 presst eine der Schraube 13 unterlegte Scheibe 14 mit konzentrischer Wellenform auf den Innenring 12 des Lagers 11, wodurch das Lager 11 an der Schulter 10 exakt positioniert und von der Scheibe 14 gehalten ist.

## Patentansprüche

1. Fahrtreppenstufe (1) oder Fahrsteigpalette (1) mit einer Einrichtung zur Befestigung einer Laufrolle (3) der Fahrtreppenstufe (1) oder der Fahrsteigpalette (1), wobei ein Laufrollenlager (7,8,9) zur Aufnahme der Laufrolle (3) an einem Stufenkörper (2) bzw. Palettenkörper (2) angeordnet ist,
**dadurch gekennzeichnet,**
**dass** der Stufenkörper (2) bzw. der Palettenkörper (2) einstückig mit dem Laufrollenlager (7,8,9) gefertigt ist, in dem das Laufrollenlager (7,8,9) kein Einlegeteil ist.

2. Fahrtreppenstufe oder Fahrsteigpalette nach Anspruch 1,
**dadurch gekennzeichnet,**
**dass** das Laufrollenlager (7,8,9) ein Fortsatz des Stufenkörpers (2) bzw. des Palettenkörpers (2) bestehend aus einem Ausleger (7) und einem Lagerbolzen (8) mit einer Bohrung (9) ist, wobei die Bohrung (9) für die Aufnahme einer Furchschraube (13) vorgesehen ist.

3. Fahrtreppenstufe oder Fahrsteigpalette nach den Ansprüchen 1 oder 2,
**dadurch gekennzeichnet,**
**dass** nach der Fertigung des Stufenkörpers (2) bzw. des Palettenkörpers (2) die Laufrolle (3) ohne Nachbearbeitung des Laufrollenlagers (7,8,9) mittels der Furchschraube (13) montierbar ist, wobei ein Lager (11) der Laufrolle (3) auf den Lagerbolzen (8) aufschiebbar ist.

4. Fahrtreppenstufe oder Fahrsteigpalette nach den Ansprüchen 2 oder 3,
**dadurch gekennzeichnet,**
**dass** der Lagerbolzen (8) eine Schulter (10) aufweist, an der ein Lager (11) der Laufrolle (3) positionierbar ist.

5. Fahrtreppenstufe oder Fahrsteigpalette nach den Ansprüchen 2 oder 3,
**dadurch gekennzeichnet,**
**dass** die Laufrolle (3) mittels einer in der Bohrung (9) angeordneten Furchschraube (13) festgehalten ist.

6. Fahrtreppenstufe oder Fahrsteigpalette nach Anspruch 5
**dadurch gekennzeichnet,**
**dass** zum Festhalten des Lagers (11) der Laufrolle (3) eine der Furchschraube (13) unterlegte Scheibe (14) mit konzentrischer Wellenform vorgesehen ist.

## Claims

1. Escalator step (1) or moving walkway plate (1) with equipment for the fastening of a guide roller (13) of the escalator step (1) or the moving walkway plate (1), wherein a guide roller mounting (7, 8, 9) for reception of the guide roller (3) is arranged at a step body (2) or plate body (2), **characterised in that** the step body (2) or plate body (2) is produced integrally with the guide roller mounting (7, 8, 9), **in that** the guide roller mounting (7, 8, 9) is not an inserted part.

2. Escalator step or moving walkway plate according to claim 1, **characterised in that** the guide roller mounting (7, 8, 9) is an extension of the step body (2) or the plate body (2) consisting of a cantilever arm (7) and a bearing pin (8) with a bore (9), wherein the bore (9) is provided for the reception of a self-tapping screw (13).

3. Escalator step or moving walkway plate according to claim 1 or 2, **characterised in that** after manufacture of the step body (2) or the plate body (2) the guide roller (3) is mountable by means of the self-tapping screw (13) without subsequent processing of the guide roller mounting (7,8, 9), wherein a bearing (11) of the guide roller (3) can be pushed onto the bearing pin (8).

4. Escalator step or moving walkway plate according to claim 2 or 3, **characterised in that** the bearing pin (8) has a shoulder (10) at which a bearing (11) of the guide roller (3) is positionable.

5. Escalator step or moving walkway plate according to claim 2 or 3, **characterised in that** the guide roller (3) is held fast by means of a self-tapping screw (13) arranged in the bore (9).

6. Escalator step or moving walkway plate according to claim 5, **characterised in that** a washer (14), which lies under the self-tapping screw (13), with concentric wave shape is provided for holding fast the bearing (11) of the guide roller (3).

## Revendications

1. Marche d'escalier roulant (1) ou palette de trottoir roulant (1) comportant un dispositif pour la fixation d'un galet (3) de ladite marche (1) ou de ladite palette (1), un palier de galet (7, 8, 9) destiné à recevoir le galet (3) étant disposé sur un corps de marche (2) ou sur un corps de palette (2), **caractérisée en ce que** le corps de marche (2) ou le corps de palette (2) est réalisé d'une seule pièce avec le palier de galet (7, 8, 9), lequel n'est pas une pièce encastrée.

2. Marche d'escalier roulant ou palette de trottoir roulant selon la revendication 1, **caractérisée en ce que** le palier de galet (7, 8, 9) est constitué par un prolongement du corps de marche (2) ou du corps de palette (2), qui se compose d'un bras (7) et d'un tourillon (8) avec un perçage (9), le perçage (9) étant prévu pour recevoir une vis autotaraudeuse (13).

3. Marche d'escalier roulant ou palette de trottoir roulant selon les revendications 1 ou 2, **caractérisée en ce qu'**après la fabrication du corps de marche (2) ou du corps de palette (2), le galet (3) est apte à être monté sans reprise du palier de galet (7, 8, 9), grâce à la vis autotaraudeuse (13), un palier (11) du galet (3) étant apte à être glissé sur le tourillon (8).

4. Marche d'escalier roulant ou palette de trottoir roulant selon les revendications 2 ou 3, **caractérisée en ce que** le tourillon (8) présente un épaulement (10) contre lequel un palier (11) du galet (3) est apte à être positionné.

5. Marche d'escalier roulant ou palette de trottoir roulant selon les revendications 2 ou 3, **caractérisée en ce que** le galet (3) est retenu grâce à une vis autotaraudeuse (13) disposée dans le perçage (9).

6. Marche d'escalier roulant ou palette de trottoir roulant selon la revendication 5, **caractérisée en ce que** pour retenir le palier (11) du galet (3), on prévoit une rondelle (14) de forme ondulée concentrique qui est disposée sous la vis autotaraudeuse (13).
